# EUROPÄISCHE PATENTSCHRIFT

(11) **EP 2 439 330 B1**
(45) Veröffentlichungstag und Bekanntmachung des Hinweises auf die Patenterteilung: **27.02.2019**
(21) Anmeldenummer: 11008044.7
(22) Anmeldetag: 05.10.2011
(51) Int. Cl.: D06F 71/40

(54) **Bügelhilfe und Vorrichtung zur Verwahrung von Bügelhilfen für das Glätten geschlossener schlauchartiger Bekleidungsstücke**
Ironing aid and device for safekeeping of ironing aids for smoothing closed tubular items of clothing
Accessoire de repassage et dispositif de conservation d'accessoires de repassage pour le repassage de vêtements de type tubulaire fermés

(30) Priorität: 09.10.2010 DE 102010048092
(43) Veröffentlichungstag der Anmeldung: 11.04.2012
(73) Patentinhaber: Peitzner-Lloret, Christian, 14109 Berlin (DE)
(72) Erfinder: Peitzner-Lloret, Christian, 14109 Berlin (DE)
(74) Vertreter: Farago-Schauer, Peter Andreas

(56) Entgegenhaltungen:
- DE-A1- 10 116 905
- DE-A1- 19 906 353
- DE-A1-102007 054 159
- DE-U- 1 674 831
- DE-U- 1 716 057
- DE-U1- 9 112 167
- DE-U1-202008 015 928
- FR-A- 647 122
- US-A- 2 944 673

## Beschreibung

Die Erfindung betrifft eine Bügelhilfe zur Einlage in ein geschlossenes schlauchartiges Bekleidungsstück oder schlauchartigen Teilen eines Bekleidungsstückes zum thermischen Glätten desselben, allgemein als Bügeln bezeichnet, sowie eine Vorrichtung zum Verwahren derselben. Eine derartig als Bügelhilfe bezeichnete Einrichtung kann ebenso mit anderen Abmessungen zum Spannen von Krawatten verwendet werden.
Vorrichtungen zum Aufspannen eines geschlossenen schlauchartigen Bekleidungsstükkes beziehungsweise dessen Teile zum Bügeln, beispielsweise von Ärmeln und Taschen, sind allgemein bekannt.
Sie stellen in der Regel einen aus einem elastischem Draht gebogenen Bügel dar, der bezogen auf seine Figur und unabhängig von der Drahtstärke, nahezu flächenhaft und in einer Ebene befindlich ausgebildet ist, um beim Bügeln durch eine innere integrierte Federkraft das Gewebe zu strecken und das flächige Beseitigen von Falten, insbesondere unter Wärmezufuhr, nicht zu behindern. Eine derartige Einrichtung ist beispielhaft in der Schrift DE 20 2009 009 634 U1 beschrieben. Ebenso darf auf DE 10 2007 054 159 A1 verwiesen werden. Als Krawattenspanner ist eine derartige Einrichtung in FR 647 122 A dargestellt. DE1674831U offenbart einen Krawattenspanner und eine Aufbewahrungstasche hierfür.

Nachteilig ist regelmäßig, dass diese Bügel- beziehungsweise Spannhilfen nicht für alle Einsatzfälle geeignet sind und separat irgendwo aufbewahrt und trotz ihrer allgemeinen Vorteilhaftigkeit im Bedarfsfall regelmäßig nicht unverzüglich zur Verfügung stehen.

Aufgabe der Erfindung ist es deshalb, eine Lösung vorzuschlagen, bei deren Anwendung eine drahtförmige Bügelhilfe zum integrierten Bestandteil der Hilfsmittel zum thermischen Glätten von Bekleidungsstücken wird und ein besseres Handling derselben gegeben ist.
Die Aufgabe wird gelöst durch eine Bügelhilfe, die bekanntermaßen aus einem üblicherweise federnden Bügel mit zwei zueinander federnden und im ungespannten Gebrauchszustand zueinander einen im wesentlichen spitzen Winkel bildenden Schenkeln bestehend ausgebildet ist, wobei das auch u-förmig sein kann, der federnde Bügel eine solche Federkraft aufweisend ausgebildet ist, dass das schlauchartige Bekleidungsstück beim Einschieben des federnden Bügels von innen her durch diesen von innen gespreizt wird, jedoch die Schenkel eine Abknickung so aufweisend ausgebildet sind, dass die vor der Abknickung und nach der Abknickung liegenden Teile des jeweiligen Schenkels einen stumpfen Winkel zueinander bildend ausgebildet sind. Des weiteren weist mindestens einer der zueinander federnden Schenkel an seinem Ende eine Umbiegung auf, sodass diese eine Einlage umfassend aufnehmen kann. Diese Umbiegung wird erfindungsgemäß so gestaltet, dass sie, bezogen auf eine kreisrunde Abbiegung, mehr als 180 Winkelgrad umgreifend ausgebildet ist.
Diese Einlage kann das Markenzeichen des Herstellers oder dergleichen andere ähnliche Hinweise vermitteln. Die Abrundung kann ebenso zum Aufhängen der Bügelhilfe dienen, falls das erwünscht ist. Gleichzeitig ist durch die Abrundung die Handhabung sicherer.

Zur besseren Verwahrung der Bügelhilfe kann diese mit einer Profillasche kombiniert sein, in das zum Zweck der Aufnahme der Bügelhilfe einseitig offene und mit ihrer Öffnung einander zugewandte Haltenasen ausgebildet sind. Auf der Rückseite der Profillasche ist ein Haftmittel vorhanden, das ein Magnet sein kann, der aufgeklebt oder aufgeschraubt ist, um an der Profillasche dauerhaft zu verbleiben, wenn an der zum Bügeln verwendeten Unterlage ein entsprechender Gegenpol vorhanden ist. Ist dieser nicht gegeben, ist das Vorhandensein eines selbstklebenden Klettbandes mit seinen beiden sich funktionell ergänzenden Teilen zweckmäßig. Als Haftmittel kann des weiteren eine rein mechanisch aufgebaute und wirksame Klemme verwendet sein, beispielsweise eine Tischtuchklemme.
Es ist unerheblich, ob die Bügelhilfe aus v-förmig oder bogenförmig gegenläufig zu einander angeordneten Schenkeln besteht.
Zwischen den einander zugewandte Haltenasen kann ein weiteres Paar einseitig offener Haltenasen vorzugsweise auf der gleichen Flächenseite der Profillasche ausgebildet sein, wie die einseitig offenen und mit ihrer Öffnung einander zugewandten Haltenasen. Dieses weitere Paar einseitig offener Haltenasen ist dann zweckmäßig, wenn zum Bügeln schlauchförmiger Bekleidungsteile geringerer Breite, beispielsweise bei Taschen eines Hemdes, die Verwendung einer schmaler dimensionierten Bügelhilfe zweckmäßig ist oder es sich um einen Krawattenspanner handelt.
Die Erfindung soll nachstehend an einem Ausführungsbeispiel näher beschrieben werden. In der zugehörigen Zeichnung zeigt
- Fig. 1: ein erfindungsgemäß gestaltete Profillasche in der Seitenansicht mit eingelegten Bügelhilfen,
- Fig. 2: eine in der 3. Dimension leicht nach oben abgeknickte Bügelhilfe, wie sie beispielhaft in den einseitig offenen und mit ihrer Öffnung einander zugewandten und, bezogen auf ihre Lage auf der Profillasche, äußeren Haltenasen einlegbar sein kann.

Auf einer erfindungsgemäß gestalteten Profillasche 1 sind in dessen äußerem Bereich einseitig offene und mit ihrer Öffnung einander zugewandte Haltenasen 2' zur Aufnahme einer Bügelhilfe 3' ausgebildet. Dazwischen, vorzugsweise mittig orientiert, ist beispielhaft ein weiteres Paar einseitig offener Haltenasen 2" für eine weitere Bügelhilfe 3" für schmalere schlauchförmige Teile eines Bekleidungsstückes vorhanden.
Auf der Rückseite der Profillasche 1 ist beispielhaft mittels Verkleben als Haftmittel 4 ein Magnet befestigt, mit dessen Hilfe die Profillasche 1 in seiner Eigenschaft als Verwahreinrichtung für Bügelhilfen und dergleichen an einem geeigneten Beschlagteil des Bügelbrettes oder an anderer geeigneter Stelle gehalten werden kann. Alternativ kann der Magnet durch ein Stück selbstklebendes Klettband ersetzt sein, wobei der haftungsfähige Teil des Klettbandes in den gegenüberliegenden haftenden Teil eingreifend ausgebildet ist, um die Funktion umfassend zu gewährleisten. Der gegenüberliegende haftende Teil ist an anderer geeigneter Stelle befestigt.
Die Bügelhilfe 3' weist an mindestens einem ihrer freien Enden eine Umbiegung 5 so auf, dass ein siegelartiges Gebilde rastend in diese einlegbar ist. Diese Umschlingung weist einen Umfang von wenigstens 181 Winkelgrad auf. Des weiteren weist die Bügelhilfe 3', bezogen auf ihre flächenhafte Dimensionierung, in der 3. Dimension eine Abknickung 6 auf, sodass die vor der Abknickung liegenden Teile und die nach der Abknickung liegenden Teile des jeweiligen Schenkels einen stumpfen Winkel zueinander bilden. Diese Ausführung ist vorteilhaft, wenn beispielhaft Ärmel eines Anzugstückes zu bügeln sind.

**Bezugszeichen:**

| | |
|---|---|
| Profillasche | 1 |
| Haltenasen | 2', 2" |
| Bügelhilfe | 3', 3" |
| Haftmittel | 4 |
| Umbiegung | 5 |
| Abknickung | 6 |

## Patentansprüche

1. Kombination aus wenigstens einer Bügelhilfe (3') und einer Vorrichtung (1) zur Verwahrung der Bügelhilfe (3'),
wobei die Bügelhilfe (3') drahtförmig ist und zum Aufspannen eines geschlossenen schlauchartigen Bekleidungsstückes zum thermischen Glätten desselben ausgebildet ist, wobei die Bügelhilfe (3') aus einem federnden Bügel mit zwei federnd zueinander und im ungespannten Gebrauchszustand in einem im wesentlichen spitzen Winkel zu einander ausgebildeten Schenkeln besteht, wobei der federnde Bügel eine solche Federkraft aufweisend ausgebildet ist, dass das schlauchartige Bekleidungsstück beim Einschieben desselben von innen her durch diesen gespreizt wird, wobei die Vorrichtung (1) zur Verwahrung der Bügelhilfe (1) aus einer Profillasche (1) besteht,
wobei Bügelhilfe (3') in gespanntem Zustand mit im wesentlichen parallelliegenden Schenkeln in der quer dazu angeordneten Profillasche (1) auf deren einer Flächenseite gehalten ist, wobei die Profillasche (1) auf einer Flächenseite zu diesem Zweck einseitig offene und mit ihrer Öffnung einander zugewandte Haltenasen (2') zur Aufnahme des Bügels aufweist,
wobei den Haltenasen (2') auf der Profillasche (1) gegenüberliegend ein Haftmittel (4) ausgebildet ist.

2. Kombination nach Anspruch 1, **dadurch gekennzeichnet, dass**
- das Haftmittel (4) ein Magnet ist.

3. Kombination nach Anspruch 1, **dadurch gekennzeichnet, dass**
- das Haftmittel (4) ein Teil eines Klettbandes ist, das mit einem haftungsfähigen Teil in einen haftenden Teil eingreifend ausgebildet ist.

4. Kombination nach Anspruch 1, **dadurch gekennzeichnet, dass**
- das Haftmittel (4) eine mechanisch aufgebaute und wirksame Klemme ist.

5. Kombination nach einem der Ansprüche 1 bis 4, **dadurch gekennzeichnet, dass**
- mindestens ein weiteres Paar einseitig offener Haltenasen (2") auf der gleichen Flächenseite der Profillasche (1) ausgebildet ist wie die einseitig offenen und mit ihrer Öffnung einander zugewandten Haltenasen (2').

6. Kombination nach Anspruch 5, **dadurch gekennzeichnet, dass** sie
- mindestens eine weitere Bügelhilfe (3") umfasst, die im ungespannnten Zustand in einem spitzen Winkel zueinander ausgebildete Schenkel aufweist, wobei das weitere Paar einseitig offener Haltenasen (2") ausgebildet ist, die weitere Bügelhilfe (3") aufzunehmen.

7. Kombination nach einem oder mehreren der vorangehenden Ansprüche 1 bis 6, **dadurch gekennzeichnet, dass** der federnde Bügel an seinen Enden eine Umbiegung (5) so aufweisend gestaltet ist, dass eine Umschlingung von wenigstens 181 Grad gebildet wird.

8. Kombination nach einem der Ansprüche 1 und 7, **dadurch gekennzeichnet, dass** die Bügelhilfe (3'), bezogen auf ihre flächenhafte Dimensionierung, in der 3. Dimension eine Abknickung (6) aufweist.

## Claims

1. A combination of at least one ironing aid (3') and a device (1) for storing the ironing aid (3'),
the ironing aid (3') being wire-shaped and constructed for stretching a closed tube-like item of clothing for thermally smoothing the same, the ironing aid (3') consisting of a resilient hanger with two legs which are constructed resiliently with respect to one another and at a substantially acute angle with respect to one another in the untensioned use state, the resilient hanger being constructed to have such a spring force that the tube-like item of clothing is spread by the same from the inside when the same is inserted, the device (1) for storing the ironing aid (1) consisting of a profile tab (1),
the ironing aid (3') in the tensioned state being held by way of substantially parallel legs in the profile tab (1) arranged transversely thereto on the one surface side of the profile tab, the profile tab (1) having retaining lugs (2'), which are open on one side and the openings of which face one another, for this purpose on one surface side, for accommodating the hanger,
an adhesive means (4) being constructed on the profile tab (1) opposite the retaining lugs (2').

2. The combination according to Claim 1, **characterized in that**
- the adhesive means (4) is a magnet.

3. The combination according to Claim 1, **characterized in that**
- the adhesive means (4) is a part of a hook-and-loop tape, which is constructed engaging by way of a part, which is capable of adhering, in an adhesive part.

4. The combination according to Claim 1, **characterized in that**
- the adhesive means (4) is a mechanically structured and effective clamp.

5. The combination according to one of Claims 1 to 4, **characterized in that**
- at least one further pair of retaining lugs (2"), which are open on one side, is constructed on the same surface side of the profile tab (1) as the retaining lugs (2') which are open on one side and the openings of which face one another.

6. The combination according to Claim 5, **characterized in that** it
- comprises at least one further ironing aid (3"), which has legs which are constructed at an acute angle with respect to one another in the untensioned state, wherein the further pair of retaining lugs (2") which are open on one side is constructed for accommodating the further ironing aid (3").

7. The combination according to one or more of the preceding Claims 1 to 6, **characterized in that** the resilient hanger is structured having a bend (5) at its ends, such that a wrap of at least 181 degrees is formed.

8. The combination according to one of Claims 1 to 7, **characterized in that** the ironing aid (3') has a kink (6) in the 3rd dimension with respect to the planar dimensioning thereof.

## Revendications

1. Combinaison d'au moins une aide au repassage (3') et d'un dispositif (1) destiné à conserver l'aide au repassage (3'),
l'aide au repassage (3') étant de forme filaire et étant constituée pour tendre une pièce de vêtement fermée de forme tubulaire pour le lissage thermique de celle-ci, l'aide au repassage (3') étant composée d'un cintre faisant ressort avec deux branches faisant ressort l'une par rapport à l'autre et constituées l'une par rapport à l'autre à l'état d'utilisation non tendu dans un angle pour l'essentiel aigu, le cintre faisant ressort étant constitué comportant une force élastique telle que la pièce de vêtement de type tubulaire est écartée de l'intérieur par celui-ci lors de l'introduction de celui-ci, le dispositif (1) étant composé d'une attache profilée (1) pour conserver l'aide au repassage (3'),
l'aide au repassage (3') étant maintenue à l'état tendu avec les branches pour l'essentiel parallèles dans l'attache profilée (1) disposée transversalement à cet effet sur un côté de face de celle-ci, l'attache profilée (1) comportant dans ce but sur un coté de face des ergots de retenue (2') ouverts d'un côté et tournés l'un vers l'autre avec leur ouverture pour recevoir le cintre,
un moyen d'adhérence (4) s'opposant aux ergots de retenue (2') sur l'attache profilée (1) étant constitué.

2. Combinaison selon la revendication 1, **caractérisée en ce que**
- le moyen d'adhérence (4) est un aimant.

3. Combinaison selon la revendication 1, **caractérisée en ce que**
- le moyen d'adhérence (4) est une partie d'une bande Velcro, qui est constituée pouvant venir en prise avec une partie apte à l'adhérence dans une partie adhérente.

4. Combinaison selon la revendication 1, **caractérisée en ce que**
- le moyen d'adhérence (4) est une pince de construction mécanique et efficace.

5. Combinaison selon l'une quelconque des revendications 1 à 4, **caractérisée en ce qu'**
- au moins une autre paire d'ergots de retenue (2") ouverts d'un côté est constituée sur le même côté de face de l'attache profilée (1) que les ergots de retenue (2') ouverts d'un côté et tournés l'un vers l'autre avec leur ouverture.

6. Combinaison selon la revendication 5, **caractérisée en ce qu'**elle comprend au moins une autre aide au repassage (3"), qui comporte à l'état non tendu des branches constituées dans un angle aigu l'une par rapport à l'autre, l'autre paire d'ergots de retenue (2") ouverts d'un côté étant constituée pour loger l'autre aide au repassage (3").

7. Combinaison selon l'une quelconque ou plusieurs des revendications 1 à 6, **caractérisée en ce que** l'étrier faisant ressort est structuré comportant à ses extrémités un repli (5) de telle sorte qu'un enroulement d'au moins 181 degrés est formé.

8. Combinaison selon l'une quelconque des revendications 1 et 7, **caractérisée en ce que** l'aide au repassage (3'), comporte eu égard à son dimensionnement d'adhérence en surface, un pliage (6) de type tridimensionnel.
